# EUROPÄISCHE PATENTSCHRIFT

(11) **EP 0 980 791 B1**
(45) Veröffentlichungstag und Bekanntmachung des Hinweises auf die Patenterteilung: **18.09.2002**
(21) Anmeldenummer: 99250200.5
(22) Anmeldetag: 19.06.1999
(51) Int. Cl.: B60R 11/02, B61D 41/00

(54) **Einbaukonstruktion für ein Anzeigegerät**
Fitting arrangement for a display device
Montage pour l'encastrement d'un dispositif d'affichage

(30) Priorität: 19.08.1998 DE 29815265 U
(43) Veröffentlichungstag der Anmeldung: 23.02.2000
(73) Patentinhaber: Bombardier Transportation GmbH, 13627 Berlin (DE)
(72) Erfinder: Berg, Bärbel, 10779 Berlin (DE); Risch, René, 13599 Berlin (DE); Dolata, Thomas, 13089 Berlin (DE); Mosaner, Olaf, 34130 Kassel (DE)
(74) Vertreter: Cohausz & Florack Patentanwälte

(56) Entgegenhaltungen:
- EP-A- 0 709 714
- EP-A- 0 762 369
- DE-U- 29 620 471
- US-A- 3 918 052
- US-A- 4 319 528
- US-A- 5 764 200

## Beschreibung

Die Erfindung betrifft eine Einbaukonstruktion für ein Anzeigegerät, insbesondere für ein in einem Ausschnitt der Außenverkleidung eines Reisezugwagens angeordnetes optoelektronisches Zuglaufschild.

Zur Information von Personen ist es seit jeher bekannt, auswechselbare, bedruckte Schilder in Schilderkästen zu stecken, die auf einer Wand oder hinter einem Wandfenster angeordnet sind. Beispielsweise geben so gekennzeichnete Außenbordwände von Reisezugwagen den Fahrgästen Auskünfte über den Zuglauf und die Wagennummer.

Neuerdings werden hierfür elektronische Displays in LED- oder LCD-Technologie verwendet, wodurch man ohne den recht personalintensiven Austausch der Hinweisschilder auskommt. Außerdem läßt sich hierdurch die Informationsvielfalt und -aktualität erheblich erhöhen, insbesondere durch Einbindung dieser Anzeigen in Funknetze. Allerdings besitzen die optoelektronischen Anzeigen, insbesondere solche in LED-Technik, eine Tiefe, die es verbietet, die Anzeigegeräte als Aufbaugeräte zu konstruieren und auf die Wagenaußenhaut zu setzen. Die Anzeigegeräte werden deshalb generell in die Außenwand versenkt. Bei umzurüstenden Wagen können dabei sogar unter Umständen die alten, hinter die Außenand gesetzten Schilderkästen zur Aufnahme der elektronischen Anzeigegeräte Verwendung finden. Jedoch ist ein Umbau unumgänglich, um den bahnspezifischen Forderungen an Sicherheit und Zuverlässigkeit gerecht zu werden. Eine am Wagen- oder Schilderkasten angelenkte, verschließbare, gerahmte Schutzscheibe erlaubt es, erforderlichenfalls von der Außenseite her Wartungs- und Reparaturarbeiten auszuführen. Um den aufwendigen Öffnungs- und Schließmechanismus zu umgehen, ist es auch schon bekannt, die Frontscheibe mittels gummielastischer Kleber, vorzugsweise pastösem Silikonkautschuk, in die Außenwand einzusetzen, doch verlagern sich hierdurch lediglich die Kosten auf Wartung und Reparatur, da solcherart eingeklebte Scheiben nur sehr schwer herauszunehmen sind. Außerdem müssen vor dem erneuten Einsetzen die Scheiben und Scheibenrahmen sehr sauber von Kleberresten befreit werden.

Der Erfindung liegt die Aufgabe zugrunde, eine Einbaukonstruktion für Anzeigegeräte zu schaffen, die den beschriebenen Aufwand für das Aus- oder Nachrüsten von optoelektronischen Anzeigen in beliebige Wände erheblich verringert. Für Reisezugwagen und sonstige Personenbeförderungsmittel, wie beispielsweise Reisebusse und Bahnen des öffentlichen Personennahverkehrs steht noch im besonderen die Aufgabe, eine möglichst bündige und gegen mechanische Einwirkungen in z.B. Reinigungsanlagen belastungsresistente und spritzwasserdichte Befestigung zu finden, die im weiteren auch den beträchtlichen Stoß- und Schwingungsbeanspruchungen im rollenden Verkehr, insbesondere auch bei Tunnelbegegnungen, gewachsen ist. Ferner soll ein schnelles Öffnen und Austauschen ohne ein spezielles Werkzeug oder einen Schlüssel gewährleistet sein, ohne daß andererseits Unbefugte leichtes Spiel hätten.

Die Aufgabe wird erfindungsgemäß durch die im Anspruch 1 angegebenen Merkmale gelöst. Vorteilhafte Weiterbildungen sind in den begleitenden Unteransprüchen angegeben.

Erfindungsgemäß eingebaute optoelektronische Anzeigen zeichnen sich durch eine witterungsgeschützte Lagerung des Elektronikteils aus sowie durch eine mechanisch sichere, bündige, optisch ansprechende, kostengünstige und servicefreundliche Scheibenhalterung.

Anhand eines Ausführungsbeispiels und der zugehörigen Figur soll die Erfindung näher erläutert werden. Mit 1 ist eine Gehäusewanne bezeichnet, die aus stabilem Stahlblech besteht und von hinten im Bereich eines Wandauschnittes an die Innenseite einer Wand 2 geschweißt ist. Der Boden der Gehäusewanne 1 trägt Befestigungsbolzen 3 zur sicheren Halterung eines optoelektronischen Anzeigegerätes 4. Das Anzeigegerät 4 kann auf diese Weise von außen montiert oder demontiert werden. Als Display für das Anzeigegerät 4 eignet sich in besonderer Weise eine auch bei widrigen Sichtverhältnissen gut lesbare LED-Matrix. Das Display ist durch eine den Wandausschnitt abdeckende Schutzscheibe 5 betrachtbar, deren Befestigung nachstehend beschrieben wird.

Ein umlaufender, bandförmiger Stahlrahmen 6 zwischen dem Boden der Gehäusewanne 1 und der Wand 2 sorgt zunächst für eine ausreichende Stabilität der Scheibenhalterung. Der Stahlrahmen 6 ist im Beispiel an die Innenseite der Wand 2 geschweißt. Die Abdichtung zum Boden der Gehäusewanne 1 hin erfolgt durch einen gummielastischen Kleber, der die Schwingungen der Gehäusewanne 1, der Wand 2 und des Stahlrahmens 6 zueinander abfängt. Der Stahlrahmen 6 nimmt einen Kunststoffrahmen 7 für ein Scheibeneinfaßprofil 8 auf. Dieser Kunststoffrahmen 7 ist mit einem gummielastischen Kleber mit der Innenseite des Stahlrahmens 6 und dem Boden der Gehäusewanne 1 verklebt, wodurch er einen sehr festen Halt bekommt. Um ein Wegfließen des Klebers bzw. Wegschwimmen des Kunststoffrahmens 7 in der Bindezeit des Klebers zu vermeiden, sind seine Klebeseiten mit umlaufenden Stützrillen 8 versehen. Zur Aufnahme des Scheibeneinfaßprofils 9 hat der Kunststoffrahmen 7 ein annähernd C-förmiges Profil. In dieses Profil wird der Fuß des Scheibeneinfaßprofils 9 eingesteckt. Dabei greift die vordere Profilkante in einen Schlitz 10 im Scheibeneinfaßprofil 9 ein. Außerdem umgreift das randäußere Dichtlippenpaar 11 die Wand 2. Das um den Wandausschnitt laufende Scheibeneinfaßprofil 9 liegt damit soweit fest, daß die Schutzscheibe 5 mit drei Seiten zwischen ein randinneres Dichtlippenpaar 12 geschoben werden kann, wonach die vierte Seite mit einem Haken oder Schraubenzieher eingehebelt wird. Die Schutzscheibe 5 ist damit bündig zur Fahrzeugaußenhaut positioniert. Durch den Verschluß des Scheibeneinfaßprofils 9 mit einem etwas härter eingestellten Füllerprofil 13 ist das Anzeigegerät 4 gegen schädliche Umwelteinflüsse geschützt. Dieses Füllerprofil 13 kann manuell eingesetzt werden und läßt sich auch ohne spezielle Werkzeuge problemlos wieder herausnehmen. Dies ist wichtig, um bei einem defekten Anzeigegerät 4 einen schnellen und damit kostengünstigen Austausch zu gewährleisten. Durch die spezielle Art des Schliffes der Scheibenkanten 14 der Schutzscheibe 5 , die Kanten sind zur Innenseite der Schutzscheibe 5 hin abgeschrägt, sowie durch die elastische Einbettung der Schutzscheibe 5 in dem Scheibeneinfaßprofil 9 wird ein hohes Widerstandsmoment bei Zug- bzw. Druckkräften erreicht, die an der Außenseite der Schutzscheibe 5 wirken können. Außerdem stützt sich das speziell für hohe Außenkräfte konstruierte Scheibeneinfaßprofil 9 in dem elastischen Kunststoffrahmen 7 ab, wodurch es möglich wird, beträchtliche mechanische Schwingungen zu dämpfen. Diese entstehen z.B. bei Begegnung zweier Züge.

Durch Entlüftungsbohrungen 15 unterhalb des Scheibeneinfaßprofils 9 in der Wand 2 wird erreicht, daß die Luftfeuchtigkeit im Gehäuseinneren reduziert wird. Hierbei wird der Unterdruck an der Fahrzeugaußenverkleidung während der Fahrt zur Zwangsentlüftung des Gehäuseinneren ausgenutzt.

Das beschriebene mechanische Prinzip der Aufnahme einer Schutzscheibe 5 in dem oben beschriebenen Scheibeneinfaßprofil 9 mit Füllerprofil 13 in einem Kunststoffrahmen 7 ist für alle denkbaren Einsatzmöglichkeiten nutzbar.

## Patentansprüche

1. Einbaukonstruktion für ein Anzeigegerät, insbesondere für ein in einem Ausschnitt der Außenverkleidung eines Reisezugwagens angeordnetes optoelektronisches Zuglaufschild, **dadurch gekennzeichnet, daß** hinter dem Wandausschnitt eine das Anzeigegerät (4) tragende Gehäusewanne (1) an der Innenseite der Wand (2) befestigt ist, daß zwischen der Innenseite der Wand (2) und dem Boden der Gehäusewanne (1) um den Wandausschnitt herum ein gleichfalls auf der Innenseite der Wand (2) befestigter Stahlrahmen (6) für die Fixierung eines elastischen Kunststoffrahmens (7) läuft, der seinerseits ein elastisches Scheibeneinfaßprofil (9) für eine den Wandausschnitt bündig abdeckende Schutzscheibe (5) aufnimmt, die durch ein in eine Nut des Scheibeneinfaßprofils (9) getriebenes Füllerprofil (13) endgültig gesichert ist.

2. Einbaukonstruktion nach Anspruch 1, **dadurch gekennzeichnet, daß** der Boden der Gehäusewanne (1) Befestigungsbolzen (3) für das Anzeigegerät (4) trägt.

3. Einbaukonstruktion nach Anspruch 1, **dadurch gekennzeichnet, daß** die Gehäusewanne (1) und der Stahlrahmen (6) mit einem elastischen Kleber zueinander abgedichtet sind.

4. Einbaukonstruktion nach Anspruch 1, **dadurch gekennzeichnet, daß** die Gehäusewanne (1) und der Kunststoffrahmen (7) mit einem gummielastischen Kleber zueinander abgedichtet sind.

5. Einbaukonstruktion nach Anspruch 1, **dadurch gekennzeichnet, daß** der Stahlrahmen (6) und der Kunststoffrahmen (7) mit einem gummielastischen Kleber zueinander abgedichtet sind.

6. Einbaukonstruktion nach Anspruch 5, **dadurch gekennzeichnet, daß** die Klebeseiten des Kunststoffrahmens (7) mit Abstandsrillen versehen sind.

7. Einbaukonstruktion nach Anspruch 1, **dadurch gekennzeichnet, daß** das Scheibeneinfaßprofil (9) mit Dichtlippenpaaren (11, 12) sowohl die Wand (2) als auch die Schutzscheibe (5) umgreift.

8. Einbaukonstruktion nach Anspruch 1. **Dadurch gekennzeichnet, daß** eine Randkante des Kunststoffrahmens (7) in einen Schlitz des Scheibeneinfaßprofils (9) greift.

9. Einbaukonstruktion nach Anspruch 1, **dadurch gekennzeichnet, daß** die Nut im Scheibeneifaßprofil (9) und das Füllerprofil (13) widerhakenartige Konturen besitzen.

10. Einbaukonstruktion nach Anspruch 1, **dadurch gekennzeichnet, daß** die Kanten der Schutzscheibe (5) zur Scheibeninnenseite hin abgeschrägt sind.

11. Einbaukonstruktion nach Anspruch 1, **dadurch gekennzeichnet, daß** im Bereich des unteren Abschlusses von Wand (2) und Gehäusewanne(1) Entlüftungsbohrungen (15) in der Wand (2) angeordnet sind

12. Einbaukonstruktion nach Anspruch 1, **dadurch gekennzeichnet, daß** die Gehäusewanne (1) randseitig von innen an die Wand (2) geschweißt ist

13. Einbaukonstruktion nach Anspruch 1, 11 und 12, **dadurch gekennzeichnet, daß** der untere Rand der Gehäusewanne (1) im Sinne eines Kondenswasserablaufs auf die Entlüftungsbohrungen (15) gerichtet ist.

## Claims

1. A construction for mounting an indicating device, in particular, an optoelectronic route indicator arranged in a cutout in the outside paneling of a passenger train car, **characterized by** the fact that a housing trough (1) for carrying the indicating device (4) is fixed on the inner side of the wall (2) behind the wall cutout, and by the fact that a steel frame (6) that is also fixed on the inner side of the wall (2) and serves for mounting an elastic plastic frame (7) extends around the wall cutout between the inner side of the wall (2) and the bottom of the housing trough (1), wherein said plastic frame accommodates an elastic window frame profile (9) for a protective window (5) that covers the wall cutout in a flush fashion and is ultimately secured with a filler profile (13) that is driven into a groove of the window frame profile (9).

2. The construction according to Claim 1, **characterized by** the fact that the bottom of the housing trough (1) carries mounting bolts (3) for the indicating device (4).

3. The construction according to Claim 1, **characterized by** the fact that the housing trough (1) and the steel frame (6) are sealed relative to one another by means of an elastic adhesive.

4. The construction according to Claim 1, **characterized by** the fact that the housing trough (1) and the plastic frame (7) are sealed relative to one another with an elastic adhesive.

5. The construction according to Claim 1, **characterized by** the fact that the steel frame (6) and the plastic frame (7) are sealed relative to one another with an elastic adhesive.

6. The construction according to Claim 5, **characterized by** the fact that the adhesive sides of the plastic frame (7) are provided with spacing grooves.

7. The construction according to Claim 1, **characterized by** the fact that the window frame profile (9) encompasses the wall (2) and the protective window (5) with pairs of sealing lips (11, 12).

8. The construction according to Claim 1, **characterized by** the fact that one edge of the plastic profile (7) engages into a slot of the window frame profile (9).

9. The construction according to Claim 1, **characterized by** the fact that the filler profile (13) and the groove in the window frame profile (9) have contours similar to barbs.

10. The construction according to Claim 1, **characterized by** the fact that the edges of the protective window (5) are beveled toward the inner side of the window.

11. The construction according to Claim 1, **characterized by** the fact that ventilation bores (15) are arranged in the wall (2) in the region of the lower end of the wall (2) and the housing trough (1).

12. The construction according to Claim 1, **characterized by** the fact that the edges of the housing trough (1) are welded to the wall (2) from the inside.

13. The construction according to Claims 1, 11 and 12, **characterized by** the fact that the lower edge of the housing trough (1) is directed toward the ventilation bores (15) in order to drain condensation water.

## Revendications

1. Construction encastrée pour un appareil d'affichage, en particulier pour un panneau de marche des trains optoélectronique et disposé dans une découpe de l'habillage extérieur d'une voiture de voyageurs, **caractérisé en ce qu'**une cuve de carter (1) portant l'appareil d'affichage (4) est fixée derrière la découpe de paroi sur le bord intérieur de la paroi (2), **en ce qu'**entre le côté intérieur de la paroi (2) et le fond de la cuve de carter (1), tout autour de la découpe de paroi, est disposé un cadre d'acier (6) également fixé sur le bord intérieur de la paroi (2) pour la fixation d'un cadre en synthétique (7) élastique, qui reçoit un profilé d'encastrement de vitre élastique (9) pour une vitre de protection (5) recouvrant la découpe de paroi au même niveau, qui est bloquée de façon définitive par un profilé de charge (13) entraîné dans une rainure du profilé d'encastrement de vitre (9).

2. Construction encastrée selon la revendication 1, **caractérisée en ce que** le fond de la cuve de carter (1) porte des boulons de fixation (3) pour l'appareil d'affichage (4).

3. Construction encastrée selon la revendication 1, **caractérisée en ce que** la cuve de carter (1) et la cadre d'acier (6) sont rendus étanches l'un par rapport à l'autre avec une colle élastique.

4. Construction encastrée selon la revendication 1, **caractérisée en ce que** la cuve de carter (1) et le cadre en synthétique (7) sont rendus étanches l'un par rapport à l'autre avec une colle élastique comme du caoutchouc.

5. Construction encastrée selon la revendication 1, **caractérisée en ce que** le cadre d'acier (6) et le cadre en synthétique (7) sont rendus étanches l'un par rapport à l'autre avec une colle élastique comme du caoutchouc.

6. Construction encastrée selon la revendication 5, **caractérisée en ce que** les côtés à coller du cadre en synthétique (7) sont pourvus de rainures d'espacement.

7. Construction encastrée selon la revendication 1, **caractérisée en ce que** le profilé d'encastrement de vitre (9) entoure aussi bien la paroi (2) que la vitre de protection (5) avec des paires de lèvres d'étanchéité (11, 12).

8. Construction encastrée selon la revendication 1, **caractérisée en ce qu'**une arête périphérique du cadre en synthétique (7) s'engage dans une fente du profilé d'encastrement de vitre (9).

9. Construction encastrée selon la revendication 1, **caractérisé en ce que** la rainure dans le profilé d'encastrement de vitre (9) et le profilé de charge (13) ont des contours en forme de hameçon.

10. Construction encastrée selon la revendication 1, **caractérisé en ce que** les arêtes de la vitre de protection (5) sont inclinées en direction du côté intérieur de la vitre.

11. Construction encastrée selon la revendication 1, **caractérisée en ce que** des perçages de ventilation (15) sont disposés dans la paroi (2) dans la zone de la fermeture inférieure de la paroi (2) et de la cuve de carter (1).

12. Construction encastrée selon la revendication 1, **caractérisée en ce que** la cuve de carter (1) est soudée côté bordure par l'intérieur sur la paroi (2).

13. Construction encastrée selon les revendications 1, 11 et 12, **caractérisée en ce que** le bord inférieur de la cuve de carter (1) est orienté dans le sens d'un écoulement d'eau de condensation vers les trous de ventilation (15).
